# FASCICULE DE BREVET EUROPEEN

(11) **EP 0 478 513 B1**
(45) Date de publication et mention de la délivrance du brevet: **12.07.1995**
(21) Numéro de dépôt: 91830379.3
(22) Date de dépôt: 16.09.1991
(51) Int. Cl.: D03J 1/14

(54) **Procédé et dispositif pour la sélection des lisses des cadres dans une machine à rentrer les fils de chaîne automatique**
Verfahren und Vorrichtung zum Vereinzeln von Litzen in automatische Kettfadeneinziehmaschinen
Process and device for separating heddles in warp drawing-in apparatus

(30) Priorité: 25.09.1990 IT 949690
(43) Date de publication de la demande: 01.04.1992
(73) Titulaire: EL & M S.r.l., I-50047 Prato (Firenze) (IT)
(72) Inventeur: Gironi, Fabrizio, I-50047 Prato (Firenze) (IT)
(74) Mandataire: Martini, Lazzaro

(56) Documents cités:
- EP-A- 0 448 957
- DE-A- 4 032 313
- NL-C- 89 332
- US-A- 3 681 825

## Description

La présente invention concerne un procédé pour la sélection des lisses des cadres, du type plat avec tête ouverte, dans une machine à rentrer les fils de chaîne automatique et un dispositif pour mettre en oeuvre ledit procédé.

Il est connu que les machines à rentrer les fils de chaîne automatiques doivent effectuer la sélection des lisses des cadres du paquet de lisses du magasin, c'est-à-dire qu'il faut séparer les lisses du paquet les unes des autres pour permettre de les positionner individuellement en position de enfilage.
Un type connu de machine à rentrer les fils de chaîne comprend un dispositif de sélection des lisses décrit dans le document NL-C-89 322 qui est constitué d'un couteau dont la pointe plate se coince dans l'espace à section en V à l'envers qui est délimité par les côtés des têtes de deux lisses adjacentes du paquet; mais ce dispositif connu nécessite que les têtes des lisses soient préalablement usinées, c'est-à-dire émoussées sur les deux côtés pour obtenir ledit profil en V.
Un autre type connu de machine à rentrer les fils de chaîne comprend un dispositif de sélection des lisses, communément dite "à limaçon", décrit dans le document US-A-3 681 825 qui est constitué d'un petit arbre avec une courte portion de filetage qui, sous l'effet de la rotation de l'arbre sur lui-même, s'engage dans une fente correspondante qui traverse le corps de chaque lisse et la détache du paquet; mais ce dispositif connu ne peut utiliser lui-aussi que des lisses dont le corps a été pourvu préalablement d'un trou supplémentaire pour ledit usage particulier.

La présente invention a pour but de réaliser un dispositif de sélection des lisses pour une machine à rentrer les fils de chaîne automatique qui soit en mesure de fonctionner avec toutes les lisses plates existant communément sur le marché et en éliminant ainsi les inconvénients précités.

Ce résultat a été atteint conformément à l'invention avec un dispositif selon la revendication 1. Des caractéristiques particulières sont prévues dans les revendications 2 à 7.

Un procédé pour la sélection des lisses selon l'invention est revendiquée dans la revendication 8.

Les avantages obtenus grâce à l'invention consistent essentiellement dans le fait qu'il est possible de sélectionner toutes les lisses des cadres du type plat avec têtes ouvertes qui se trouvent communément sur le marché et à la seule condition qu'elle soient toutes rigoureusement de même épaisseur; que la sélection est sûre, précise, rapide et fiable même avec des paquets comptant un grand nombre de lisses; qu'un dispositif selon l'invention est de réalisation relativement simple et d'un coût limité.

Ces avantages et caractéristiques de l'invention ainsi que d'autres seront plus et mieux compris de chaque homme du métier à la lumière de la description qui va suivre et à l'aide des dessins annexés montrant une forme de réalisation préférée, mais à ne pas considérer dans le sens limitatif; dessins sur lesquels: les FIG. 1,2,3 représentent, schématiquement, les phases initiale, intermédiaire et finale de la sélection d'une lisse conformément à l'invention; la FIG. 4 représente une vue axonométrique détaillée du dispositif de sélection selon l'invention.

Réduit à sa structure essentielle et en référence aux Fig. 1 à 4 des dessins annexés, le dispositif selon l'invention comprend:
- une voie 1 de déplacement des lisses (2) à refiler en position suspendue, constituée de deux guides, l'un supérieur (11,12), l'autre inférieur (11',12') lesquelles sont contenus dans un plan vertical et passent à travers les têtes 20 supérieure et inférieure respectivement des lisses 2 pour tenir et guider les lisses 2 des cadres, lesdits guides étant divisés en un rail superieur 11,11' et un rail inférieur 12,12' avec les deux rails liés par une marche 10 à descendre vers la zone d'enfilage des fils;
- une plaque fixe 3 placée au-delà de ladite marche 10 et située transversalement au-dessus du rail inférieur 12 du guide supérieur 11,12 de la voie 1 de manière à réaliser une butée et un arrêt du paquet de lisses 2 du magasin qui est pressé par l'arrière: le dégagement résultant entre la marche 10 et ladite plaque 3 étant à peine supérieur à l'épaisseur d'une lisse 2 et le dégagement existant entre ladite plaque 3 et le rail 12 étant à peine supérieur à la hauteur de la crête d'une lisse 2;
- une lame 4 avec la tête 40 plane, laquelle est oscillante sur un pivot horizontal 5 et maintenue guidée par la plaque 3 précitée et par une contreplaque 30 et de manieère que la tête 40 soit passante dans le dégagement existant entre la marche 10 et la plaque 3. Des moyens connus (par exemple avec bielle-manivelle 6) sont prévus pour imprimer à la lame 4 un mouvement vertical alternatif dont la course descendante permet d'agir sur la crête de la lisse 2' retenue par la plaque 3 de manière à lui faire quitter le niveau du rail supérieur 22 du guide 11,12 de la voie 1 en descendant la marche 10 et l'amener sur le rail inférieur 12 du guide 11,12;
- un poussoir 7 constitué d'un arbre vertical 70 et de deux bras 71 horizontaux, destinés à coopérer par derrière avec les deux becs 20 de la lisses 2' qui à été déposée sur le rail inférieur 12 du guide 11, 12, de la voie 1 et à la faire avancer vers la zone d'enfilage sous l'effet de la rotation vers la gauche de l'arbre 70: ledit arbre étant asservi à un mouvement alternatif de manière à ramener les bras 71 en position de prise de la lisse sélectionnée successivement.
Et le procédé pour selectionner les lisses des cadres dans une machine à enfiler les fils de chaîne automatique avec le dispositif décrit et conformement à l'invention comprend les phases suivantes:
(a) pousser par l'arrière le paquet des lisses 2 à enfiler, tenues en magasin suspendues sur le rail superieur 11 du guide superieur 11,12 de la voie 1 contre la plaque 3 du dispositif de manière que la lisse 2 qui est à l'avant des lisses 2 du paquet se trouve sans l'appui sur le guide 11,12 mais soit retenue par la force de frottement, engendrée par la compression de la lisse 2 aussitôt suivant des lisses du magasin et avec ladite plaque 3 et ceci en coopération avec la conformation particulière propre à la tête supérieure 20 des lisses avec têtes ouvertes connus dans le commerce;
(b) agir du haut vers le bas sur la crête de ladite lisse 2' de manière à en obtenir la descente le long de ladite marche 10 et son appui sur le rail inférieur des guides de la voie vers la zone de rentrage des fils au moyen du poussoir 7 du dispositif.
Le fonctionnement est le suivant. La poussée exercée à l'arrière du paquet de lisses 2 en magasin sur le guide 11,12 de la voie 1 et qui fait avancer le paquet des lisses 2 sur le rail 11 du guide 11,12 fait en sorte que la lisse 2', qui progressivement se trouve à l'avant du paquet, s'arrête contre la plaque 3 en restant sans appui sur le rail au-delà de la marche 10, mais qu'elle soit retenue ainsi sous l'effet du frottement, dû à la compression des lisses avec la plaque 3 et avec la lisse 2 aussitôt suivante, et de la conformation particulière propre à la tête supérieure des lisses. L'abaissement de la lame 4 fait en sorte que sa tête 40, en appuyant sur la crête de la lisse 2', provoque l'abaissement de celle-ci le long de la marche 10 jusqu'à qu'elle vienne en appui sur le rail inférieur 12 du guide 11,12 de la voie 1, après quoi les bras 71 du poussoir 7 déplacent en avant, dans la direction de la zone de rentrage, la lisse 2' sélectionée ainsi des autres lisses du paquet en magasin.

## Revendications

1. Dispositif pour la sélection des lisses (2) des cadres dans une machine à enfiler les fils de chaîne, comprenant:
- une voie (1) de déplacement des lisses à enfiler en position suspendue, constituée de deux guides, l'un supérieur, (11,12) l'autre inferieur (11', 12'), caractérisé par chaque guide étant divisé en un rail superieur (11, 11') et un rail inférieur (12, 12') et les deux rails étant liés par une marche (10) à descendre vers la zone d'enfilage des fils;
- une plaque (3) fixée transversalement par rapport au guide supérieur (11,12) de ladite voie (1) au delà de la marche (10) de manière a constituer un arrêt de fin de course pour les lisses (2) qui se trouvent sur le rail superieur (11) dudit guide superieur (11,12) et de manière que la lisse (2') qui se trouve au delà de ladite marche (10) soit sans appui sur le guide (11,12);
- une lame verticale (4) à tête plane oscillant sur un pivot horizontal (5) par des moyens prévus (6) et maintenue guidée entre ladite plaque (3) et une contreplaque (30) et dont la tête (40) qui est passante dans le dégagement existant entre la marche (10) dudit guide superieur (11,12) de la voie (1) et ladite plaque (3) produit pendant la course descendante de la lame (4), la descente de la lisse (2') qui se trouve en dessous de ladite tête (40), sur le rail inférieur (12) dudit guide superieur (11,12) de la voie (1);
- un poussoir (7) avec un arbre vertical (70) tournant et deux bras horizontaux (71) pour agir parallèlement à la voie (1) sur l'arrière des becs (20) de la lisse (2') qui à été sélectionnée, de manière à la faire avancer vers la zone d'enfilage des fils.

2. Dispositif selon la revendication 1, caractérisé en ce que la hauteur de ladite marche (10) des guides (11,12) (11',12') de la voie (1) est légèrement supérieure à la hauteur de la crête des lisses (2).

3. Dispositif selon la revendication 1, caractérisé en ce que le dégagement entre le front de la marche (10) des guides (11,12) (11',12') de la voie (1) et le front de ladite plaque (3) est à peine supérieure à l'épaisseur des lisses (2).

4. Dispositif selon la revendication 1, caractérisé en ce que le front de ladite marche (10) des guides (11,12) (11',12') de la voie (1) est vertical ou incliné vers l'arrière par rapport à la direction de progression des lisses (2).

5. Dispositif selon la revendication 1, caractérisé en ce que le dégagement existant entre le rail inférieur (12) du guide supérieur (11,12) de la voie (1) et la base de la plaque (3) est légèrement supérieur à la hauteur de la crête des lisses (2).

6. Dispositif selon la renvendication 1, caractérisé en ce que la tête (40) de ladite lame (4) présente une épaisseur à peine inférieure à celle des lisses (2).

7. Dispositif selon la revendication 1, caractérisé en ce que l'arbre (70) dudit poussoir (7) est asservi à une rotation unidirectionnelle ou alternative.

8. Procédé pour la selection des lisses des cadres dans une machine à rentrer les fils de chaîne automatique avec le dispositif selon une ou plusieurs des revendications 1 à 7 caractérisé en ce qu'il prévoit de:
(a) pousser par l'arrière et contre la plaque (3) du dispositif le paquet des lisses (2) à refiler qui sont enmagasinées sur le rail superieur (11) du guide superieur (11,12) de la voie (1) de manière que la lisse (2') dudit paquet qui se trouve progressivement à l'avant reste sans appui sur ledit rail (11) et soit retenue par la force de frottement avec ladite plaque (3) et avec la lisse (2) aussitôt suivante et également grâce à la conformation propre à la tête superieure des lisses avec les têtes ouvertes;
(b) agir du haut vers le bas sur la crête (20) de ladite lisse (2') par le moyen de la lame (4) du dispositif de manière à en obtenir la descente le long de la marche (10) des guides (11,12) (11',12') de la voie (1) et son appui sur les rails inférieurs (12, 12') desdites guides (11,12) (11', 12') de la voie (1) et permettre ainsi sa sélection;
(c) faire avancer la lisse (2') ainsi sélectionnée le long des rails inférieurs (12,12') des guides (11,12) (11',12') de la voie (1) en direction de la zone de rentrage des fils au moyen du poussoir (7) du dispositif.

## Claims

1. Device for selecting frame harness ( 2 ) in a machine for threading threads, characterized in that it contains:
- a path ( 1 ) for moving the threads to be threaded in a suspended position, consisting of two guides, an upper one ( 11,12 ) and a lower one ( 11' 12'), where each guide is divided into an upper rail ( 11, 11') and a lower rail ( 12, 12') and the two rails are connected by a downward step ( 10 ) towards the threading zone of the threads;
- a plate ( 3) fixed transversely relative to the upper guide ( 11, 12 ) of the said path ( 1), beyond the step ( 10 ) so as to constitute a stop of the path for the harness ( 2 ) which are on the upper rail ( 11 ) of the said upper guide ( 11, 12 ) and so that the harness ( 2') which is beyond the said step ( 10 ) does not touch the guide ( 11, 12 );
- a vertical blade with a plane head oscillating on a horizontal pivot ( 5 ) by provided means ( 6 ) and kept guided between the said plate ( 3 ) and a counter-plate ( 30 ) and where the head ( 40 ) which passes the existing space between the step ( 10 ) of the said plate ( 3 ) produced during the downward course of the blade ( 4 ), the downward course of the harness ( 2') which is situated below the said head ( 40 ) on the lower rail ( 12 ) of the said upper guide ( 11, 12 ) of the path ( 1 ) ;
- a pusher ( 7 ) with a vertical rotating shaft ( 70 ) and two horizontal arms ( 71 ) to act in parallel with the path ( 1 ) behind the tips ( 20 ) of the harness ( 2') which has been selected, so as to move it forward towards the threading zone of the thread.

2. Device according to claim 1, characterized in that the height of the said step ( 10 ) of the guides ( 11,12 ) ( 11' 12') of the path ( 1 ) is slightly greater than the height of the crest of the harness ( 2 ).

3. Device according to claim 1, characterized in that the space between the front of the step ( 10 ) of the guides ( 11 12 ) ( 11' 12') of the path ( 1 ) and the front of the said plate ( 3 ) is greater than the thickness of the harness ( 2 ).

4. Device according to claim 1, characterized in that the front of the said step ( 10 ) of the guides ( 11, 12 ) ( 11' 12') of the path ( 1 ) is vertical or inclined backwards relative to the direction of movement of the harness ( 2 ).

5. Device according to claim 1 , characterized in that the space existing between the lower rail ( 12 ) of the upper guide ( 11 12 ) of the path ( 1 ) and the base of the plate ( 3 ) is slightly greater than the height of the crest of the harness ( 2 ).

6. Device according to claim 1, characterized in that the head ( 40 ) of the said blade ( 4 ) has a thickness less than that of the harness ( 2 ).

7. Device according to claim 1, characterized in that the shaft ( 70 ) of the said pusher ( 7 ) has a unidirectional or alternating rotation.

8. Process for selecting the frame harness in a machine for automatically threading threads with a device according to one or more of claims 1 to 7, characterized in that it:
(a) pushes the package of the harness to be threaded backwards and against the plate ( 3 ) of the device, which is stored on the upper rail ( 11 ) of the upper guide ( 11, 12 ) of the path ( 1 ) so that the harness ( 2') of the said package which comes progressively forward rests without touching the said rail ( 11 ) and is held by frictional force with the said plate ( 3 ) and with the following harness ( 2 ) and also thanks to the configuration of the upper head of the harness with the open heads;
(b) acts from above downwards on the crest ( 20 ) of the said harness ( 2') by means of the blade ( 4 ) of the device, so as to obtain downward movement along the step ( 10 ) of the guides ( 11, 12 ) ( 11' 12') of the path ( 1 ) and touching the lower rails ( 12 12') of the said guides ( 11 12 ) ( 11' 12') of the path ( 1 ) and thus permits its selection;
(c) bringing forward the harness ( 2') thus selected along the lower rails ( 12 12') of the guides ( 11 12 ) ( 11' 12') of the path (1) in the zone of returning the threads by means of the pusher ( 7 ) of the device.

## Patentansprüche

1. Vorrichtung zum Vereinzelnen der Rahmenlitzen (2) in einer Maschine zum Einziehen von Kettfäden, die eine Bahn (1) zum Verschieben der einzufädelnden Litzen in eine aufgehängte Position umfaßt, wobei diese Bahn von einer oberen (11, 12) und einer unteren (11', 12') Führung gebildet wird, dadurch **gekennzeichnet,** daß jede Führung in eine obere Schiene (11, 11') und eine untere Schiene (12, 12') unterteilt ist und daß die beiden Schienen durch eine zum Einfädelbereich der Fäden absteigende Stufe verbunden sind, und daß die Vorrichtung weiterhin folgende Bestandteile umfaßt:
- Eine Platte (3), die quer zur oberen Führung (11, 12) der Bahn (1) jenseits der Stufe (10) in der Weise befestigt ist, daß sie einen Endanschlag für die Bewegung der Litzen (2) bildet, die sich auf der oberen Schiene (11) der oberen Führung (11, 12) befinden, und derart, daß eine Litze (2'), die sich jenseits der Stufe (10) befindet, nicht an der Führung (11, 12) anliegt,
- eine vertikale, dünne Platte (4) mit flachem Kopf, die sich um eine horizontale Schwenkachse (5) vermittels geeigneter Einrichtungen (6) hin- und herbewegt und zwischen der Platte (3) und einer Gegenplatte (30) geführt ist, und deren Kopf (40), der in den Freiraum eintreten kann, der zwischen der Stufe (10) der oberen Führung (11, 12) der Bahn (1) und der Platte (3) vorhanden ist, während der abwärts gerichteten Bewegung der dünnen Platte (4) eine Abwärtsbewegung der Litze (2'), die sich unterhalb des Kopfes (40) befindet, auf die untere Schiene (12) der oberen Führung (11, 12) der Bahn (1) bewirkt, und
- eine Ausstoßvorrichtung (7) mit einer sich drehenden, vertikalen Welle (70) und zwei horizontalen Armen (71), die dazu dienen, Parallel zur Bahn (1) auf die Rückseite der Enden (20) der vereinzelten Litze (2') in der Weise einzuwirken, daß sich diese zum Bereich, in dem die Fäden eingefädelt werden, vorwärts bewegt.

2. Vorrichtung nach Anspruch 1, dadurch **gekennzeichnet,** daß die Höhe der Stufe (10) der Führungen (11, 12; 11', 12') der Bahn (1) geringfügig größer ist als die Höhe des Scheitels der Litzen (2).

3. Vorrichtung nach Anspruch 1, dadurch **gekennzeichnet,** daß der Freiraum zwischen der Vorderseite der Stufe (10) der Führungen (11, 12; 11', 12') der Bahn (1) und der Vorderseite der Platte (3) kaum größer ist als die Dicke der Litzen (2).

4. Vorrichtung nach Anspruch 1, dadurch **gekennzeichnet,** daß die Vorderseite der Stufe (10) der Führungen (11, 12; 11', 12') der Bahn (1) senkrecht oder bezüglich der Richtung der Vorwärtsbewegung der Litzen (2) nach hinten geneigt ist.

5. Vorrichtung nach Anspruch 1, dadurch **gekennzeichnet,** daß der Freiraum, der zwischen der unteren Schiene (12) der oberen Führung (11, 12) der Bahn (1) und der Basis der Platte (3) vorhanden ist, geringfügig größer ist als die Höhe des Scheitels der Litzen (2).

6. Vorrichtung nach Anspruch 1, dadurch **gekennzeichnet,** daß der Kopf (40) der dünnen Platte (4) eine Dicke aufweist, die wenig kleiner ist als die Dicke der Litzen (2).

7. Vorrichtung nach Anspruch 1, dadurch **gekennzeichnet,** daß die Welle (70) der Ausstoßvorrichtung (7) für eine nur in eine Richtung gehende oder eine hin- und hergehende Drehung angetrieben ist.

8. Verfahren zum Vereinzelnen der Rahmenlitzen einer Maschine zum automatischen Einziehen der Kettfäden mit der Vorrichtung nach einem oder mehreren der Ansprüche 1 bis 7, dadurch **gekennzeichnet,** daß es folgende Schritte umfaßt:
(a) Von hinten erfolgendes Schieben des Bündels der einzufädelnden Litzen (2), die auf der oberen Schiene (11) der oberen Führung (11, 12) der Bahn (1) im Vorrat gehalten werden, gegen die Platte (3) der Vorrichtung in der Weise, daß die Litze (2') des Bündels, die sich fortschreitend an vorderster Stelle befindet, in ihrer Lage bleibt, ohne an der Schiene (11) anzuliegen und von der Reibungskraft mit der Platte (3) und der auf sie folgenden Litze (2) gehalten wird, sowie aufgrund der geeigneten Ausbildung der Scheitel der Litzen mit offenen Köpfen,
(b) von oben nach unten gerichtetes Einwirken auf den Scheitel (20) der besagten Litze (2') vermittels der dünnen Platte (4) der Vorrichtung in der Weise, daß man eine nach unten gerichtete Bewegung längs der Stufe (10) der Führungen (11, 12; 11', 12') der Bahn (1) und ein Anliegen der Litze an den unteren Schienen (12, 12') der Führungen (11, 12; 11', 12') der Bahn (1) erzielt und somit ihre Vereinzelung ermöglicht,
(c) Vorwärtsbewegen der so vereinzelten Litze (2') längs der unteren Schienen (12, 12') der Führungen (11, 12; 11', 12') der Bahn (1) in Richtung der Einfädelzone der Fäden vermittels der Ausstoßvorrichtung (7) der Vorrichtung.
